# EUROPÄISCHE PATENTSCHRIFT

(11) **EP 1 504 172 B1**
(45) Veröffentlichungstag und Bekanntmachung des Hinweises auf die Patenterteilung: **21.12.2005**
(21) Anmeldenummer: 03749852.4
(22) Anmeldetag: 18.03.2003
(51) Int. Cl.: F01L 1/34, F01L 1/352, F02D 13/02, F01L 1/344

(54) **NOCKENWELLENVERSTELLER MIT ELEKTRISCHEM ANTRIEB**
CAMSHAFT ADJUSTER WITH AN ELECTRICAL DRIVE
DISPOSITIF DE REGLAGE D'ARBRE A CAMES A ENTRAINEMENT ELECTRIQUE

(30) Priorität: 10.05.2002 DE 10220687
(43) Veröffentlichungstag der Anmeldung: 09.02.2005
(73) Patentinhaber: INA-Schaeffler KG, 91074 Herzogenaurach (DE)
(72) Erfinder: SCHÄFER, Jens, 91074 Herzogenaurach (DE); STEIGERWALD, Martin, 91056 Erlangen (DE)
(86) Internationale Anmeldenummer: PCT/EP2003/002788
(87) Internationale Veröffentlichungsnummer: WO 2003/095803

(56) Entgegenhaltungen:
- DE-A- 4 101 676
- DE-A- 4 110 195
- DE-A- 10 112 048
- US-A- 3 978 829
- US-A- 5 381 764
- US-A- 5 979 382
- US-A- 6 138 622
- US-A1- 2001 020 460
- US-B1- 6 257 186

## Beschreibung

Die Erfindung betrifft eine Vorrichtung zum lösbaren Verbinden und Verstellen der Nockenwelle und der Kurbelwelle eines Verbrennungsmotors, insbesondere nach dem Oberbegriff des Patentanspruchs 1.

### Hintergrund der Erfindung

Um bei einem Verbrennungsmotor mit hydraulischem oder elektrischem Nokkenwellenverstell-System einen sicheren Motorstart zu gewährleisten, muss sich die Nockenwelle in der sogenannten Basis- oder Notlaufposition befinden. Diese liegt bei Einlassnockenwellen üblicherweise in "spät", bei Auslassnokkenwellen in "früh". Im normalen Betrieb des Fahrzeugs wird die Nockenwelle beim Abstellen des Motors geregelt in die jeweilige Basisposition gefahren und dort fixiert oder verriegelt.

Herkömmliche, hydraulisch betätigte Rotationskolbenversteller, wie Flügelzeller, Schwenk- oder Segmentflügler besitzen eine Verriegelungseinheit. Diese fixiert den hydraulischen Versteller in seiner Basisposition, bis sich genügend Öldruck zum Verstellen der Nockenwelle aufgebaut hat. Kommt es zum Abwürgen des Motors, kann sich die Nockenwelle in einer undefinierten Position außerhalb der Basisposition befinden.

Bei hydraulischen Nockenwellen-Verstellsystemen mit der Basisposition in "spät", wird die Nockenwelle beim nächsten Start des Verbrennungsmotors und dem dabei fehlenden Öldruck aufgrund des Nockenwellenreibmoments, das entgegen der Nockenwellendrehrichtung wirkt, automatisch in die späte Basisposition verstellt. Liegt die Basisposition in "früh", muss die Nockenwelle bei fehlendem Öldruck entgegen dem Nockenwellenreibmoment in die frühe Basisposition verstellt werden. Dies geschieht zumeist mit Hilfe einer Ausgleichsfeder, die ein dem Nockenwellenreibmoment gleiches aber entgegengerichtetes Moment erzeugt.

Diese bei hydraulisch betätigbaren Nockenwellenverstellern üblichen Methoden zum Erreichen der Basispositionen nach Abwürgen des Verbrennungsmotors sind bei elektrisch angetriebenen Nockenwellenverstellern nicht anwendbar. Sie sind auch nicht erforderlich, solange das Verstellmotor-System intakt ist und die Nockenwelle auch bei stehendem Verbrennungsmotor oder beim Widerstart in die jeweilige Basisposition verstellen kann. Bei elektrischen Verstellmotor-Systemen können jedoch der Verstellmotor und/oder seine Steuerung ausfallen und dadurch das Erreichen der Basisposition verhindern.

In der DE 41 10 195 A1 ist eine Vorrichtung zum lösbaren Verbinden und Verstellen der Nockenwellen und der Kurbelwelle eines Verbrennungsmotors beschrieben, mit einem als Dreiwellengetriebe ausgebildeten Verstellgetriebe, das eine kurbelwellenverbundene Antriebswelle, eine nockenwellenverbundene Abtriebswelle und eine mit einem elektrischen Verstellmotor verbundene Verstellwelle aufweist, wobei zwischen Antriebs- und Abtriebswelle bei stillstehender Verstellwelle eine Standgetriebeübersetzung io vorliegt, deren Höhe die Getriebegattung (Minus- oder Plusgetriebe) und die Verstellrichtung der Nokkenwellen bestimmt, die eine Basis- oder Notlaufposition besitzen.

Bei dieser Verstellvorrichtung wird eine leichtgängige und genaue Einstellung der Nockenwellenlage angestrebt. Damit bei Ausfall des Verstellmotor-Systems die Funktion des Verbrennungsmotors zumindest notdürftig aufrecht erhalten werden kann, ist eine Begrenzung des Verstellwinkels vorgesehen. Ein Hinweis auf das Erreichen der Basis- bzw. einer Notlaufposition in einem solchen Fall fehlt jedoch.

### Aufgabe der Erfindung

Der Erfindung liegt deshalb die Aufgabe zugrunde, einen elektrischen Nockenwellenversteller zu schaffen, bei dem die Nockenwelle auch bei Ausfall des Verstellmotors und/oder der Steuerung desselben in ihre Basisposition verstellbar ist.

### Zusammenfassung der Erfindung

Erfindungsgemäß wird die Aufgabe durch die Merkmale des Patentanspruchs 1 gelöst. Nach Abbremsen bzw. Festsetzen der Verstellwelle werden durch Drehen der Antriebswelle im niedrigen Leerlauf des Verbrennungsmotors oder - falls dieser abgewürgt wurde - beim Wiederstarten desselben, auch mit ausgefallenem Verstellmotor-System die Nockenwelle in ihre Basis- bzw. Notlaufposition verstellt. In dieser Stellung kann das Fahrzeug gestartet und mit gewissen Einschränkungen betrieben werden, so dass eine Werkstatt erreicht werden kann. Voraussetzung ist eine passende Standgetriebeübersetzung i₀, durch die die gewünschte Getriebegattung (Plus- oder Minusgetriebe) und die Verstellrichtung (spät oder früh) bestimmt ist.

Bei der Auswahl der Verstellgetriebe kommen Minus- oder Plusgetriebe in Frage. Minusgetriebe besitzen eine Standgetriebeübersetzung io kleiner 0, Plusgetriebe eine solche größer 0. Bei positiver Standgetriebeübersetzung i₀ haben die An- und Abtriebswelle die gleiche Drehrichtung, bei negativer Standgetriebeübersetzung io entgegengesetzte Drehrichtungen, bezogen auf eine stehende Verstellwelle und die mit dieser verbundenen Bauteile.

Wird bei einem Minusgetriebe die Verstellwelle festgehalten und dreht sich die Antriebswelle im Uhrzeigersinn, so dreht sich die Abtriebswelle und damit die Nockenwelle entgegen dem Uhrzeigersinn, was einer Spätverstellung entspricht.

Wird bei einem Plusgetriebe mit einer Standgetriebeübersetzung io >1 die Verstellwelle festgehalten und die Antriebswelle im Uhrzeigersinn verdreht, so dreht sich die Abtriebswelle langsamer als die Antriebswelle, dass heißt, entgegen dem Uhrzeigersinn und somit in Richtung Spätverstellung.

Wird bei einem Plusgetriebe mit einer Standgetriebeübersetzung 0 < i₀ < 1 die Verstellwelle festgehalten und dreht sich die Antriebswelle im Uhrzeigersinn, so dreht sich die Abtriebswelle schneller als die Antriebswelle, dass heißt, im Uhrzeigersinn und damit in Richtung Frühverstellung.

Diese Verhältnisse sind auf alle in Frage kommenden Verstellgetriebe anwendbar. Zusammenfassend gilt, dass bei ausgefallenem Verstellmotor zum Erreichen einer späten Basisposition das Festsetzen der Verstellwelle eines Minusgetriebes mit i₀ < 0 oder eines Plusgetriebes mit i₀ > 1 und zum Erreichen einer frühen Basisposition das Festsetzen der Verstellwelle eines Plusgetriebes mit 0 < i₀ < 1 erforderlich sind.

Es ist von Vorteil, dass der Verstellmotor einen Permanentmagnet-Rotor mit einem passiven Selbsthaltemoment besitzt, das von einer Mittellage aus in beide Drehrichtungen bis zu einem Maximum ansteigt und danach wieder abfällt. Das um das gewandelte Reibmoment des Verstellgetriebes vermehrte Selbsthaltemoment des Verstellmotors muss nur 60% - 100% des gewandelten maximalen dynamischen, auf die Verstellwelle rückwirkenden Nockenwellendrehmoments aufweisen, da der Energieinhalt der Spitzen des Nockenwellendrehmoments gering ist und das notwendige Haltemoment mehr durch das mittlere Nockenwellenmoment bestimmt ist. Die Verwendung eines Permanentmagnet-Rotors hat gegenüber einem Permanentmagnet-Stator den Vorteil, dass der Strom nur in den zylinderkopffesten Stator geleitet werden muss.

Bei nicht ausreichendem Selbsthaltemoment eines Permanentmagnetverstellmotors und bei fremderregten Gleichstrommotoren ohne Selbsthaltemoment dient ein zusätzliches Bremsmoment zur Festlegung der Verstellwelle. Dieses wird von einer zylinderkopffesten, bevorzugt mechanischen oder Wirbelstrombremse erzeugt. Die Bremsen werden in niedrigem Leerlauf des Verbrennungsmotors automatisch betätigt und bei arbeitendem Verstellmotor automatisch gelöst. Auf diese Weise werden die Nockenwellen vor dem Abstellen des Verbrennungsmotors immer in ihre Basisposition verstellt. Sollte dies durch Abwürgen des Motors nicht möglich sein, wird es beim nächsten Anlassen nachgeholt.

Es hat sich als vorteilhaft herausgestellt, dass die Verstellgeschwindigkeit der Nockenwelle aufgrund der gewählten Standgetriebeübersetzung i₀ bei stehenden Verstellwellen und niedriger Leerlaufdrehzahl des Verbrennungsmotors vorzugsweise zwischen 30° und 60° Nockenwinkel pro Sekunde liegt. Dabei ist es ohne Belang, ob der Verstellmotor beim Rückstellen der Nockenwelle in ihre Basisposition in eine oder zwei Drehrichtungen verstellt.

Es ist erforderlich, dass in Regelstellung der Nockenwellen die Antriebs-, Abtriebs- und Verstellwellen der Verstellgetriebe mit gleicher Drehzahl umlaufen. Auf diese Weise besteht keine Relativbewegung zwischen der Kurbelwelle und den Nockenwellen.

Als Verstellgetriebe kommen beispielsweise bekannte Exzenter- oder Wellengetriebe (Plusgetriebe) oder Taumel- oder Doppelplanetengetriebe (Minus- oder Plusgetriebe) in Frage und die Verstellmotoren werden als übliche bürstenlose Permanentmagnetrotor-Motoren oder als bürstenbestückte fremderregte Gleichstrommotoren ausgebildet.

### Kurze Beschreibung der Zeichnungen

Weitere Merkmale der Erfindung ergeben sich aus der folgenden Beschreibung und der Zeichnung in der ein Ausführungsbeispiel der Erfindung schematisch dargestellt ist. Es zeigen:
- Figur 1: ein Verstellgetriebe mit einem Verstellmotor, dessen Stator zylinderkopffest ist;
- Figur 2:: ein anders Verstellgetriebe mit einem anderen Verstellmotor, dessen anderer Stator mit umläuft.

### Ausführliche Beschreibung der Zeichnungen

In den Figuren 1 und 2 sind Verstellgetriebe 1, 1' mit elektrischen Verstellmotoren 2, 2' dargestellt, die zum Verstellen der Drehwinkellage zwischen der nicht dargestellten Kurbelwelle und der Nockenwelle 3, 3' eines Verbrennungsmotors dienen.

Das Verstellgetriebe 1, 1' ist als Dreiwellengetriebe ausgebildet, mit einer Antriebswelle 4, 4', einer Abtriebswelle 5, 5' und einer Verstellwelle 6, 6'.

Die Antriebswelle 4, 4' ist mit einem Antriebsrad 7, 7' und über dieses mittels eines nicht dargestellten Zahnrades, oder Zahnriemens oder einer Zahnkette mit der Kurbelwelle fest verbunden.

Die Abtriebswelle 5, 5' steht mit der Nockenwelle 3, 3' und die Verstellwelle 6, 6' mit dem Rotor 8, 8' des Verstellmotors 2, 2' in fester Verbindung.

Der Stator 9 des Verstellmotors 2 ist mit dem Zylinderkopf 10 fest verbunden und steht still, der Stator 9' des Verstellmotors 2' ist mit dem Antriebsrad 7' fest verbunden und rotiert wie das Verstellgetriebe 1 mit halber Kurbelwellendrehzahl.

Die Nockenwelle 3, 3' besitzt eine Basis- bzw. Notlaufposition, die für einen sicheren Start und einen eingeschränkten Betrieb erreicht werden muss. Dies gelingt bei intaktem Verstellmotor 2, 2' auch nach einem Abwürgen des Verbrennungsmotors ohne Schwierigkeiten, da der Verstellmotor 2, 2' die Nokkenwelle 3, 3' bei stehendem Verbrennungsmotor oder während des Wiederstarts in die Basisposition verstellt. Es muss aber auch bei ausgefallenem Verstellmotor 2, 2' ein Wiederstart möglich sein, um zumindest eine Werkstatt zu erreichen.

Die Verstellgetriebe 1, 1' und deren Standgetriebeübersetzung io sind so ausgelegt, dass durch bloßes Festsetzen der Verstellwellen 6, 6' die Nockenwellen 3, 3' beim Anlassen in ihre Basisposition gelangen und der Verbrennungsmotor damit startfähig bleibt.

Bei stillstehender Verstellwelle 6, 6' und rechtsdrehender Antriebswelle 4, 4' gilt für die Auslegung von io:

Bei i₀ < 0 liegt ein Minusgetriebe mit Spätverstellung vor; bei 0 < i₀ < 1 ein Plusgetriebe mit Frühverstellung und bei io > 1 ein Plusgetriebe mit Spätverstellung.

Das Festsetzen der Verstellwelle 6 kann durch einen unbestromten Verstellmotor 2 mit Permanentmagnet-Rotor 8 oder Permanentmagnet-Stator 9 erfolgen. Der Verstellmotor 2 weist ein Selbsthaltemoment auf, dass von einer Mittellage aus in beide Drehrichtungen bis zu einem Maximum ansteigt und danach wieder abfällt. Das Selbsthaltemoment ist das maximale Drehmoment, mit dem man einen nicht erregten Verstellmotor statisch belasten kann, ohne eine ungleichförmige aber kontinuierliche Drehung hervorzurufen.

Das Selbsthaltemoment wird durch das gewandelte Reibmoment des Verstellgetriebes 1 zum Rastmoment verstärkt, das zwischen 60% und 100% des gewandelten maximalen, dynamischen Nockenwellenmomentes bei niedriger Leerlaufdrehzahl des Verbrennungsmotors liegen soll.

Reicht das Rastmoment des unbestromten Verstellmotors 2 zum Festsetzen der Verstellwelle nicht aus, wird durch eine zylinderkopffeste, mechanisch oder elektrisch wirkende Bremse 11 zusätzlich ein externes Bremsmoment aufgebracht. Dieses wirkt gleich dem Rastmoment in beide Drehrichtungen der Verstellwelle 6.

Nach einem Abwürgen des Verbrennungsmotors oder nach Ausfall des Verstellmotors 2 kann sich die Nockenwelle 3 in einer undefinierten Position befinden. Durch das Festsetzen bzw. Festbremsen der Verstellwelle 6 wird die Nokkenwelle 3 beim darauffolgenden Anlassen durch die von dem Anlasser verursachte Drehbewegung der Antriebswelle 4 in ihre Basisposition verstellt, so dass ein Starten möglich ist.

Da der Stator 9' des Verstellmotors 2' (siehe Figur 2) mit dessen Rotor 8' mitrotiert, ist ein Festsetzen der Verstellwelle 6' durch ein zwischen Stator 9' und Rotor 8' wirksames Selbsthaltemoment nicht möglich. In diesem Fall kann die Verstellwelle 6' nur durch eine zylinderkopffeste, mechanische oder elektrische Bremse 11' festgebremst werden. Mit derselben ist nach einem Abwürgen des Verbrennungsmotors oder bei Ausfall des Verstellmotors 2' spätestens beim nächsten Motoranlassen ein Verstellen der Nockenwelle 3' in ihre Basisposition und damit auch ein Motorstart ermöglicht.

Wenn die Verstellmotoren 2, 2' hohe Temperaturen aufweisen, dient das mechanische oder elektrische Festbremsen der Verstellwellen 6, 6' auch zur thermischen Entlastung der Verstellmotoren 2, 2'.

### Bezugszeichenliste

- 1: Verstellgetriebe
- 1': Verstellgetriebe
- 2: elektrischer Verstellmotor
- 2': elektrischer Verstellmotor
- 3: Nockenwelle
- 3': Nockenwelle
- 4: Antriebswelle
- 4': Antriebswelle
- 5: Abtriebswelle
- 5': Abtriebswelle
- 6: Verstellwelle
- 6': Verstellwelle
- 7: Antriebsrad
- 7': Antriebsrad
- 8: Rotor
- 8': Rotor
- 9: Stator
- 9': Stator
- 10: Zylinderkopf
- 10': Zylinderkopf
- 11: zylinderkopffeste Bremse
- 11': zylinderkopffeste Bremse

## Patentansprüche

1. Vorrichtung zum lösbaren Verbinden und Verstellen der Nockenwelle (3, 3') und der Kurbelwelle eines Verbrennungsmotors, mit einem als Dreiwellengetriebe ausgebildeten Verstellgetriebe (1, 1'), dass eine kurbelwellenverbundene Antriebswelle (4, 4'), eine nockenwellenverbundene Abtriebswelle (5, 5') und eine mit einem elektrischen Verstellmotor (2, 2') verbundene Verstellwelle (6, 6') aufweist, wobei in der Regelstellung der Nockenwelle (3, 3') die Antriebs-, Abtriebs- und Verstellwelle (4, 4'; 5, 5'; 6, 6') des Verstellgetriebes (1, 1') mit gleicher Drehzahl umlaufen und, wobei zwischen Antriebs- und Abtriebswelle (4, 4'; 5, 5') bei stillstehender Verstellwelle (6, 6') eine Standgetriebeübersetzung i₀ vorliegt, deren Höhe die Getriebegattung (Minus- oder Plusgetriebe) und die Verstellrichtung der Nockenwelle (3, 3') bestimmt, die eine Notlaufposition besitzt, **dadurch gekennzeichnet, dass** bei Ausfall des Verstellmotors (2, 2') und/oder seiner Steuerung durch Abbremsen der Verstellwelle (6, 6') und durch Drehen der Antriebswelle (4, 4') sowie durch eine geeignete Standgetriebeübersetzung io die Notlaufposition der Nockenwelle (3, 3') erreichbar sind.

2. Vorrichtung nach Anspruch 1, **dadurch gekennzeichnet, dass** für eine Spätverstellung der Nockenwelle (3, 3') ein Minusgetriebe mit i₀ < 0 oder ein Plusgetriebe mit io > 1 und für eine Frühverstellung der Nockenwelle (3, 3') ein Plusgetriebe mit 0 < i₀< 1 geeignet sind.

3. Vorrichtung nach Anspruch 2, **dadurch gekennzeichnet, dass** zum stromfreien Festsetzen der Verstellwelle (6) das Selbsthaltemoment eines Verstellmotors (2) geeignet ist, der einen Rotor (8) und einen zylinderkopffesten Stator aufweist, wobei vorzugsweise der Rotor (8) mit Permanentmagneten ausgerüstet ist.

4. Vorrichtung nach Anspruch 3, **dadurch gekennzeichnet, dass** durch entsprechendes Auslegen des Verstellmotors (2) und durch Vermehren seines Selbsthaltemoments um das gewandelte Reibmoment des Verstellgetriebes (1) vorzugsweise 60% bis 100% des gewandelten, maximalen, dynamischen, auf die Verstellwelle (6) rückwirkenden Nockenwellendrehmoments zumindest beim Start und bei niedrigem Leerlauf des Verbrennungsmotors erreichbar sind.

5. Vorrichtung nach Anspruch 4, **dadurch gekennzeichnet, dass** bei nicht ausreichendem oder bei nicht vorhandenem Selbsthaltemoment des Verstellmotors (2, 2') das oben genannte Abbremsen durch eine externe Bremsmoment einer zylinderkopffesten, mechanischen oder elektrischen Bremse (11, 11') vorgesehen ist.

6. Vorrichtung nach Anspruch 5, **dadurch gekennzeichnet, dass** die Bremsen (11, 11') im niedrigen Leerlauf des Verbrennungsmotors automatisch betätigt und bei arbeitenden Verstellmotoren (2, 2') automatisch gelöst sind.

7. Vorrichtung nach Anspruch 6, **dadurch gekennzeichnet, dass** die Verstellgeschwindigkeit der Nockenwelle (3, 3') aufgrund der gewählten Standgetriebeübersetzungen i₀ bei stehender Verstellwelle (6, 6') und niedriger Leerlaufdrehzahl des Verbrennungsmotors vorzugsweise zwischen 30° und 60° Nockenwinkel pro Sekunde liegt.

8. Vorrichtung nach Anspruch 7, **dadurch gekennzeichnet, dass** die Rückstellung der Nockenwelle (3, 3') in ihre Notlaufposition unabhängig von der Drehrichtung des Verstellmotors (2, 2') erfolgt.

9. Vorrichtung nach Anspruch 8, **dadurch gekennzeichnet, dass** das Verstellgetriebe (1, 1') beispielsweise als Exzenter- oder Wellengetriebe (Plusgetriebe) oder als Taumel- oder Doppelplanetengetriebe (Minus- oder Plusgetriebe) und der Verstellmotor (1, 1') als bürstenloser oder bürstenbestückter Gleichstrommotor ausgebildet sind.

## Claims

1. Device for the releasable connection and adjustment of the camshaft (3, 3') and the crankshaft of an internal combustion engine, having an adjusting mechanism (1, 1') in the form of a triple gearing, which has a drive shaft (4, 4') connected to the crankshaft, an output shaft (5, 5') connected to the camshaft and an adjusting shaft (6, 6') connected to an electric servomotor (2, 2'), the drive shaft (4, 4') the output shaft (5,5') and the adjusting shaft (6, 6') of the adjusting mechanism (1, 1') rotating at the same speed in the regular position of the camshaft (3, 3'), and a gearing transmission ratio i₀, the level of which determines the type of gearing (negative or positive gearing) and the adjustment direction of the camshaft (3, 3'), which has an emergency running position, being situated between the drive shaft (4, 4') and the output shaft (5, 5') when the adjusting shaft (6, 6') is stationary, **characterized in that** the emergency running position of the camshaft (3, 3') can be attained by braking of the adjusting shaft (6, 6') and by rotation of the drive shaft (4, 4'), together with a suitable gearing transmission ratio i₀, should the servomotor (2, 2') and/or its control fail.

2. Device according to Claim 1, **characterized in that** a negative gearing of i₀<0 or a positive gearing of i₀>1 are suitable for retarding the camshaft (3, 3') and a positive gearing of 0<i₀<1 for advancing the camshaft (3, 3').

3. Device according to Claim 2, **characterized in that** the self-locking torque of a servomotor (2), which has a rotor (8) and a stator fixed to the cylinder head, the rotor (8) preferably being equipped with permanent magnets, is suitable for non-energized arresting of the adjusting shaft (6).

4. Device according to Claim 3, **characterized in that** 60% to 100% of the converted, maximum dynamic torque of the camshaft fed back to the adjusting shaft (6) can be achieved, at least in starting and at low idling speed of the internal combustion engine, through a corresponding design of the servomotor (2) and by increasing its self-locking torque by the converted moment of friction of the adjusting mechanism (1).

5. Device according to Claim 4, **characterized in that** provision is made for the aforementioned braking by an external braking moment of a mechanical or electrical brake (11, 11') fixed to the cylinder head in the absence of sufficient self-locking torque from the servomotor (2, 2').

6. Device according to Claim 5, **characterized in that** the brakes (11, 11') are automatically actuated at low idling speed of the internal combustion engine and are automatically released when the servomotors (2, 2') are operating.

7. Device according to Claim 6, **characterized in that** the rate of adjustment of the camshaft (3, 3') on the basis of the selected gearing transmission ratios i₀ with the adjusting shaft (6, 6') stationary and the internal combustion engine running at idling speed is preferably between 30° and 60° camshaft angle per second.

8. Device according to Claim 7, **characterized in that** the camshaft (3, 3') is returned to its emergency running position irrespective of the direction of rotation of the servomotor (2, 2').

9. Device according to Claim 8, **characterized in that** the adjusting mechanism (1, 1') takes the form, for example, of an eccentric mechanism or shaft mechanism (positive gearing) or a swashplate mechanism or double planetary gear mechanism (negative or positive gearing), and the servomotor (2, 2') takes the form of a brushless or brush direct current motor.

## Revendications

1. Dispositif pour relier de manière amovible et régler l'arbre à cames (3, 3') et le vilebrequin d'un moteur à combustion interne, comportant un mécanisme de réglage (1, 1') conformé en tant qu'engrenage à trois arbres, lequel présente un arbre d'entraînement (4, 4') relié au vilebrequin, un arbre mené (5, 5') relié à l'arbre à cames (3, 3') et un arbre de réglage (6, 6') relié à un moteur de réglage (2, 2') électrique, l'arbre d'entraînement (4, 4'), l'arbre mené (5, 5') et l'arbre de réglage (6, 6') du mécanisme de réglage (1, 1') tournant à la même vitesse dans la position de réglage de l'arbre à cames (3, 3') et un rapport d'engrenage io, dont la grandeur détermine le type d'engrenage (engrenage négatif ou engrenage positif) et le sens de réglage de l'arbre à cames (3, 3'), lequel possède une position de fonctionnement d'urgence, existant entre l'arbre d'entraînement (4 , 4') et l'arbre mené (5, 5') lorsque l'arbre de réglage (6, 6') est à l'arrêt, **caractérisé en ce qu'**en cas de panne du moteur de réglage (2, 2') et/ou de sa commande, la position de fonctionnement d'urgence de l'arbre à cames (3, 3') peut être atteinte par freinage de l'arbre de réglage (6, 6') et par rotation de l'arbre d'entraînement (4, 4') ainsi que par un rapport d'engrenage io approprié.

2. Dispositif selon la revendication 1, **caractérisé en ce qu'**un engrenage négatif à io < 0 ou un engrenage positif à io > 1 est approprié pour un réglage du retard de l'arbre à cames (3, 3') et **en ce qu'**un engrenage positif à 0 < io < 1 est approprié pour un réglage de l'avance de l'arbre à cames (3, 3').

3. Dispositif selon la revendication 2, **caractérisé en ce que** le moment d'auto-maintien d'un moteur de réglage (2), lequel présente un rotor (8) et un stator (9) rigide à la culasse, de préférence le rotor (8) étant équipé d'aimants permanents, est approprié pour immobiliser sans courant l'arbre de réglage (6).

4. Dispositif selon la revendication 3, **caractérisé en ce que** de préférence 60% à 100% du moment de rotation dynamique maximum hélicoïdal de l'arbre à cames agissant en retour sur l'arbre de réglage (6) peuvent être atteints au moins lors de la mise en marche et lors du fonctionnement à bas régime du moteur à combustion interne, par un dimensionnement correspondant du moteur de réglage (2) et par une augmentation de son moment d'auto-maintien du moment de frottement hélicoïdal du mécanisme de réglage (1).

5. Dispositif selon la revendication 4, **caractérisé en ce qu'**en cas de moment d'auto-maintien insuffisant du moteur de réglage (2, 2') ou en l'absence de moment d'auto-maintien, le freinage mentionné ci-dessus est fourni par un moment de freinage externe d'un frein (11, 11') mécanique ou électrique rigide à la culasse.

6. Dispositif selon la revendication 5, **caractérisé en ce que** les freins (11, 11') sont actionnés automatiquement lors du fonctionnement à bas régime du moteur à combustion interne et relâchés automatiquement lors du fonctionnement des moteurs de réglage (2, 2').

7. Dispositif selon la revendication 6, **caractérisé en ce que** sur base du rapport d'engrenage io choisi, la vitesse de réglage de l'arbre à cames (3, 3') est de préférence entre 30° et 60° d'angle de came par seconde lorsque l'arbre de réglage (6, 6') est à l'arrêt et lors du fonctionnement à bas régime du moteur à combustion interne.

8. Dispositif selon la revendication 7, **caractérisé en ce que** le rappel de l'arbre à cames (3, 3') dans sa position de fonctionnement d'urgence a lieu indépendamment du sens de rotation du moteur de réglage (2, 2').

9. Dispositif selon la revendication 8, **caractérisé en ce que** le mécanisme de réglage (1, 1') est conformé par exemple en tant mécanisme à excentriques ou à arbres (engrenage positif) ou en tant que mécanisme à plateaux oscillants ou à planétaires doubles (engrenage négatif ou positif) et le moteur de réglage (1, 1') en tant que moteur sans balais ou en tant que moteur à courant continu équipé de balais.
